# EUROPÄISCHE PATENTSCHRIFT

(11) **EP 3 025 107 B1**
(45) Veröffentlichungstag und Bekanntmachung des Hinweises auf die Patenterteilung: **14.06.2017**
(21) Anmeldenummer: 14741577.2
(22) Anmeldetag: 16.07.2014
(51) Int. Cl.: F27B 9/02, B21B 1/46

(54) **VERFAHREN ZUR WÄRMEBEHANDLUNG BESCHICHTETER STAHLHALBZEUGE**
METHOD FOR THE HEAT TREATMENT OF COATED SEMIFINISHED STEEL PRODUCTS
PROCÉDÉ DE TRAITEMENT THERMIQUE DE PRODUITS SEMI-FINIS EN ACIER POURVUS D'UN REVÊTEMENT

(30) Priorität: 22.07.2013 DE 102013107777
(43) Veröffentlichungstag der Anmeldung: 01.06.2016
(73) Patentinhaber: ThyssenKrupp Steel Europe AG, 47166 Duisburg (DE)
(72) Erfinder: BANIK, Janko, 58762 Altena (DE); KÖYER, Maria, 44143 Dortmund (DE); PARMA, Georg, 44137 Dortmund (DE)
(74) Vertreter: thyssenkrupp Intellectual Property GmbH
(86) Internationale Anmeldenummer: PCT/EP2014/065304
(87) Internationale Veröffentlichungsnummer: WO 2015/011002

(56) Entgegenhaltungen:
- WO-A1-2011/009769
- DE-A1-102011 051 270
- JP-A- 2000 051 920
- US-A1- 2007 257 407

## Beschreibung

Die vorliegende Erfindung betrifft ein Verfahren zur Wärmebehandlung beschichteter Stahlhalbzeuge, mit mindestens einem beheizbaren Durchlaufofen, mit mindestens einer Fördereinrichtung für die Stahlhalbzeuge, wobei die Fördereinrichtung Förderelemente aufweist und die Stahlhalbzeuge im Durchlaufofen auf den Förderelementen aufliegen.

Die Wärmebehandlung von Stahlhalbzeugen findet insbesondere zum Zwecke der Austenitisierung zur Vorbereitung des Presshärtens statt. Durch die Austenitisierung mit anschließender Presshärtung, d.h. der Verformung und Abschreckung des auf etwa 800 - 1000°C erwärmten Stahlhalbzeuges, weist das umgeformte Stahlhalbzeug eine martensitische Struktur auf, wodurch die Festigkeit des umgeformten Stahlhalbzeugs deutlich zunimmt.

Um die Stahlhalbzeuge beim Transport und bei der Wärmebehandlung vor Korrosion und Verzunderung zu schützen, ist es bekannt, diese mit einer Beschichtung aus AlSi zu versehen. Beispielsweise aus der DE 10 2011051270 A1 ist weiter bekannt, dass diese Beschichtung im Zuge der Austenitisierung ausgehend vom festen Zustand zunächst aufschmilzt und anschließend in den Stahlgrundwerkstoff der Stahlhalbzeuge einlegiert. Aus diesem Stand der Technik ist weiter bekannt, dass sich auf den als Förderelemente eingesetzten Rollen Ablagerungen des Beschichtungswerkstoffes bilden.

Aus dem beschriebenen Stand der Technik ist weiter bekannt, als keramischen Werkstoff für die Rollen Mullit einzusetzen. Schmilzt die Al-Si-Beschichtung während der Wärmebehandlung auf, bilden sich in einem von dem Aufheizprofil abhängigen Bereich auf den Mullit-Rollen eine flüssige bis dickflüssige Al-Si-Schicht. Da das Al-Si während der Wärmebehandlung mit dem Eisen des Stahlhalbzeuges auflegiert, entsteht diese AlSi-Schicht auf den keramischen Rollen innerhalb eines charakteristischen Temperatur-Zeitbereichs. Welche Förderelemente von den beschriebenen Anhaftungen betroffen sind, hängt einerseits, wie bereits beschrieben, von dem Temperatur-Zeitprofil und andererseits von dem Oberflächenmaterial der Förderelemente, welches mit der Oberfläche der Stahlhalbzeuge in Verbindung kommt, ab.

Als Alternative zur Beschichtung der Stahlhalbzeuge mit AlSi sind weiter Zinklegierungsüberzüge, beispielsweise Überzüge mit einer Zink-Nickel-Beschichtung bekannt. Auch derartige mit einer auf Zinkbasis beschichtete Stahlhalbzeuge müssen zur Vorbereitung des Presshärtens austenitisiert werden.

Sowohl die AlSi- als auch die auf Zinkbasis beschichteten Stahlhalbzeuge eignen sich für das direkte Presshärten. Beim direkten Presshärten wird eine Platine aus einem Coil herausgestanzt und der Wärmebehandlung ohne Vorverformung zugeführt. Demgegenüber wird beim sogenannten indirekten Verfahren eine Platine aus einem Coil herausgestanzt, anschließend kaltverformt und das vorgeformte Bauteil dann der Wärmebehandlung ebenfalls zum Zweck der Austenitisierung zugeführt. Beim aufgrund seiner Einschrittigkeit zu bevorzugenden direkten Verfahren kommt es beim Transport der ebenen Platine zu intensivem Kontakt zwischen der Oberfläche der Platine und den Förderelementen der Vorrichtung zur Wärmebehandlung. Demgegenüber werden die vorgeformten Bauteile beim indirekten Verfahren zum Zweck der Austenitisierung in der Regel auf Werkstückträgern während der Wärmebehandlung transportiert. Hierbei kommt es also regelmäßig zu keinem Kontakt zwischen dem beschichteten Stahlhalbzeug und den Förderelementen.

Werden nun im Zuge des direkten Verfahrens wechselweise Kampagnen mit AlSi-beschichteten Stahlhalbzeugen und auf Zinkbasis beschichteten Stahlhalbzeugen gefahren, kommt es zu Wechselwirkungen der AlSi-Anhaftungen an den Förderelementen mit der Zinkbasis-Beschichtung der entsprechend beschichteten Stahlhalbzeuge. Dabei bilden sich unter anderem niedrig schmelzende Phasen, z.B. Zink-Aluminium-Phasen, welche zu einer Rissbildung am Bauteil führen können. Auch lassen sich an der Oberfläche der austenitisierten Stahlhalbzeuge bei derartig wechselnden Kampagnen beispielsweise Zn-Al Partikel feststellen, die sowohl einen höheren Verschleiß des Presswerkzeugs zur Folge haben können und darüber hinaus die Oberflächenqualität und Lackanhaftung des Bauteils beeinflussen können.

Der vorliegenden Erfindung liegt also die Aufgabe zu Grunde, das bekannte Verfahren zur Wärmebehandlung beschichteter Stahlhalbzeuge derart auszugestalten und weiterzubilden, dass beim direkten Presshärten abwechselnd Kampagnen mit AlSi-beschichteten Stahlhalbzeugen, auf Zinkbasis beschichteten Stahlhalbzeugen und/oder mit für die Wärmeumformung weiteren geeigneten Beschichtungssystemen auf organischer oder anorganischer Basis gefahren werden können, ohne dass dies zu Beeinträchtigungen beim Presshärten führt und ohne dass die pressgehärteten Erzeugnisse beeinträchtigt sind.

Erfindungsgemäß ist die zuvor hergeleitete und aufgezeigte Aufgabe dadurch gelöst, dass zumindest ein Entkopplungsabschnitt des Durchlaufofens mindestens zwei Förderelementgruppen aufweist, jede Förderelementgruppe mindestens ein Förderelement aufweist und das Stahlhalbzeug im Entkopplungsabschnitt entweder auf den Förderelementen der ersten Förderelementgruppe oder den Förderelementen der zweiten Förderelementgruppe aufliegt, AlSi-beschichtete Stahlhalbzeuge auf den Förderelementen der ersten Förderelementgruppe aufliegen und mit einem weiteren Beschichtungssystem auf organischer oder anorganischer Basis beschichtete Stahlhalbzeuge, die für die Warmumformung geeignet sind, auf den Förderelementen der zweiten Förderelementgruppe aufliegen. Erfindungsgemäß ist also erkannt worden, dass die Tatsache, dass die beispielsweise AlSi-beschichteten Stahlhalbzeuge in dem Temperatur- und Zeitbereich, in dem die Beschichtung aufschmilzt und Ablagerungen auf den Förderelementen bildet, entkoppelt auf einer ersten Förderelementgruppe transportiert werden muss, die beim Transport von beispielsweise auf Zinkbasis beschichteten Stahlhalbzeugen durch eine zweite Förderelementgruppe ersetzt wird. Es werden auch weitere Beschichtungssyteme auf organischer oder anorganischer Basis verwendet die für die Warmumformung geeignet sind. Hierdurch wird gewährleistet, dass die beispielsweise auf Zinkbasis beschichteten Stahlhalbzeuge nicht mit den mit Anhaftungen der beispielsweise AlSi-Schmelze beaufschlagten Förderelementen in Kontakt kommen. Hierdurch wird die wechselseitige Verschmutzung der jeweiligen Beschichtungen mit beschichtungsfremdem Material wirkungsvoll vermieden. In dem Temperatur- und Zeitbereich, in dem die beispielsweise AlSi-Legierungen noch nicht aufgeschmolzen sind, ist eine derartige Entkopplung ebenso wenig notwendig, wie in dem Temperatur- und Zeitbereich, in dem die beispielsweise AlSi-Legierung soweit in das Material des Stahlhalbzeugs einlegiert worden ist, dass es zu keinen Anhaftungen der Beschichtung auf den Förderelementen mehr kommt.

Durch die erfindungsgemäß gewährleistete Entkopplung des Transports der unterschiedlich beschichteten Stahlhalbzeuge im kritischen Temperatur-Zeitbereich wird eine weitgehend freie Temperaturführung innerhalb des Durchlaufofens gewährleistet, d.h. sowohl bei der Wärmebehandlung der beispielsweise AlSi-beschichteten als auch der beispielsweise auf Zinkbasis beschichteten Bauteile können die zur Austenitisierung optimalen Temperaturprofile in der Vorrichtung gefahren werden.

Dadurch, dass AlSi-beschichtete Stahlhalbzeuge auf den Förderelementen der ersten Förderelementgruppe aufliegen und vorzugsweise mit auf Zinkbasis beschichtete Stahlhalbzeuge auf den Förderelementen der zweiten Förderelementgruppe aufliegen, wird der wechselseitige Kontakt von Anhaftungen der jeweils anderen Beschichtung ausgeschlossen.

Wie bereits im Bezug auf den Stand der Technik erwähnt, sind die Förderelemente gemäß einer ersten Alternative als Rollen ausgeführt. Diese Transportrollen sind weitgehend erprobt und zuverlässig.

Gemäß einer zweiten Alternative sind die Förderelemente als mit einer Transportkette verbundene Halbzeugträger ausgeführt. Diese Ausgestaltung ermöglicht es bei einer Führung der Halbzeugträger durch einen Schlitz in der Ofenwand die beweglichen Teile, also im Wesentlichen die Transportkette, außerhalb des Hochtemperaturbereichs anzuordnen.

Dadurch, dass innerhalb des Durchlaufofens die erste Förderelementgruppe in einer ersten Ofenkammer des Entkopplungsabschnittes und die zweite Förderelementgruppe in einer zweiten Ofenkammer des Entkopplungsabschnittes angeordnet sind, wird gewährleistet, dass beispielsweise während des Betriebes der ersten Ofenkammer die zweite Ofenkammer einer Wartung, insbesondere einer Reinigung der Förderelemente unterzogen werden kann.

Besonders unproblematisch lässt sich eine Entkopplung dadurch gewährleisten, dass in einer Ofenkammer des Entkopplungsabschnittes die erste Förderelementgruppe als ein erster Rollengang und die zweite Förderelementgruppe als ein zweiter Rollengang ausgeführt sind. Hierdurch wird eine sehr kompakte Anordnung der entkoppelten Förderelementgruppen gewährleistet.

Um die notwendige Anbindung des Entkopplungsabschnittes an die verbleibenden Abschnitte des Durchlaufofens zu gewährleisten, ist mindestens eine Ofenkammer des Durchlaufofens höhenverstellbar und/oder seitenverstellbar. Hierdurch werden jeweils beispielsweise die Rollengänge durch entsprechende Verstellung der Ofenkammer auf die weiteren Abschnitte des Durchlaufofens ausgerichtet.

Alternativ oder kumulativ zur Höhen- und Seitenverstellbarkeit einer Ofenkammer des Durchlaufofens ist vor und/oder nach dem Entkopplungsabschnitt eine Ofenweiche angeordnet. Mit Hilfe dieser Ofenweiche kann eine unter Umständen aufwendige teilweise oder vollständige Verfahrung der Ofenkammer reduziert oder vermieden werden. Innerhalb einer solchen Ofenweiche sind die in einer Ofenkammer angeordneten Förderelemente z.B. höhenverstellbar oder seitlich verstellbar angeordnet.

Dadurch, dass die Förderelemente der ersten und der zweiten Förderelementgruppen relativ zueinander höhenverstellbar sind, kann die erfindungsgemäße Entkopplung ohne Höhenverstellbarkeit einer Ofenkammer oder den Einsatz einer Ofenweiche gewährleistet werden. Bei dieser relativen Höhenverstellbarkeit kann beispielsweise jede zweite Rolle in einem Rollengang oder jeder zweite mit einer Transportkette verbundene Halbzeugträger im Wechsel der Kampagnen innerhalb des Entkopplungsabschnittes abgesenkt werden. Diese Rollen kommen dann mit dem Stahlhalbzeug nicht in Berührung.

Vorzugsweise ist das erfindungsgemässe Verfahren weiter dadurch ausgestaltet, dass der Durchlaufofen einen dem Entkopplungsabschnitt in Förderrichtung nachfolgenden Homogenisierungsabschnitt aufweist. Die Einlegierung der beispielsweise AlSi-Beschichtung in das Material des Stahlhalbzeugs führt dazu, dass jedenfalls der wesentliche Teil der Homogenisierung in einem Bereich stattfindet, in dem keine beispielsweise AlSi-Ablagerungen an den Förderelementen zu befürchten sind. Die gemeinsame Nutzung des Homogenisierungsabschnittes sowohl für Kampagnen mit beispielsweise AlSi-beschichteten Bauteilen als auch beispielsweise auf Zinkbasis beschichteten Bauteilen und/oder mit für die Warmumformung weiteren geeigneten Beschichtungssystemen auf organischer oder anorganischer Basis führt zu reduzierten Anlagenkosten.

Eine möglichst zeitnahe Übergabe der austenitisierten Stahlhalbzeuge wird dadurch gewährleistet, dass ein Ausgangsbereich des Durchlaufofens einer Umformpresse zugeordnet ist. Bei der Übergabe der Stahlhalbzeuge an die Umformpresse ist es maßgeblich, dass die erwärmten Stahlhalbzeuge in einem definierten Zustand in die Presse gelangen und anschließend pressgehärtet werden. Dies wird durch eine unmittelbare Zuordnung des Ausgangsbereiches des Durchlaufofens an eine Umformpresse gewährleistet.

Es gibt nun eine Vielzahl von Möglichkeiten die erfindungsgemäße Lehre zur Verbesserung eines Verfahrens zur Wärmebehandlung beschichteter Stahlhalbzeuge auszugestalten und weiterzubilden. Ausführungsbeispiele dieser Ausgestaltungen werden in Verbindung mit den nachfolgenden Zeichnungen näher beschrieben.

In der Zeichnung zeigt
- Fig. 1: eine Prinzipdarstellung einer erfindungsgemäßen Vorrichtung,
- Fig. 2: ein erstes Ausführungsbeispiel einer erfindungsgemäßen Vorrichtung in einer Aufsicht und
- Fig. 3: ein zweites Ausführungsbeispiel einer erfindungsgemäßen Vorrichtung in einer Seitenansicht.

Die Prinzipdarstellung einer Vorrichtung zur Wärmebehandlung beschichteter Stahlhalbzeuge 1 weist einen in Fig. 1 nur angedeuteten Durchlaufofen 2 auf. Hier dargestellt ist eine Fördereinrichtung 3 für die Stahlhalbzeuge 1, welche als Förderelemente Rollen 4 aufweist. Ersichtlich liegen die als Vorprodukte zum direkten Presshärten zu austenitisierenden, als Platinen ausgeführte Stahlhalbzeuge 1 im Durchlaufofen auf den Rollen 4 auf.

Erfindungsgemäß weist ein Entkopplungsabschnitt 5 des Durchlaufofens 2 zwei Förderelementgruppen 6, 7 auf. Dabei weist jeder der Förderelementgruppen 6, 7 mehrere als Rollen 4 ausgebildete Förderelemente auf und das Stahlhalbzeug 1 liegt im Entkopplungsabschnitt 5 entweder auf den Förderelementen der ersten Förderelementgruppe 6 oder den Förderelementen der zweiten Förderelementgruppe 7 auf.

In Fig. 1 wird schematisch dargestellt, dass der Entkopplungsabschnitt 5 in dem Temperatur-Zeitbereich angeordnet ist, in dem die beispielsweise AlSi-Beschichtung bereits verflüssigt (AlSi_{lq}) ist, d.h. sich nicht mehr im ursprünglich festen Zustand (AlSiₛₒₗ) befindet und auch noch nicht durch die hohen Temperaturen in den Werkstoff des Stahlhalbzeuges 1 einlegiert worden ist (AlSi_{leg}).

Dadurch, dass AlSi-beschichtete Stahlhalbzeuge 1, wie in Fig. 1 schematisch dargestellt, auf den Förderelementen der ersten Förderelementgruppe 6 aufliegen und mit beispielsweise auf Zinkbasis beschichtete Stahlhalbzeuge auf den Förderelementen der 2 Förderelementgruppe 7 aufliegen, wird eine wechselseitige Verunreinigung der Beschichtungen durch Anhaftungen an den als Rollen 4 ausgeführten Förderelementen innerhalb der Entkopplungszone 5 verhindert.

Bei dem in Fig. 2 dargestellten ersten Ausführungsbeispiel einer Vorrichtung ist die erste Förderelementgruppe 6 in einer ersten Ofenkammer 8 des Entkopplungsabschnittes 5 und die zweite Förderelementgruppe 7 in einer zweiten Ofenkammer 9 des Entkopplungsabschnittes 5 angeordnet.

Demgegenüber ist bei dem in der Fig. 3 dargestellten zweiten Ausführungsbeispiel einer Vorrichtung in einer Ofenkammer 10 des Entkopplungsabschnittes 5 die erste Förderelementgruppe 6 und die zweite Förderelementgruppe 7 jeweils als übereinanderliegende Rollgänge ausgeführt.

Zur Ankopplung des Entkopplungsabschnittes 5 ist bei dem in Fig. 2 dargestellten ersten Ausführungsbeispiel eine Ofenkammer 10 seitenverstellbar ausgeführt und bildet so eine sogenannte Ofenfähre. Aus der Ofenkammer 10 werden die Stahlhalbzeuge 1 an einen Homogenisierungsabschnitt 11 übergeben, dessen Ausgangsbereich eine ebenfalls schematisch dargestellte Umformpresse 12 zugeordnet ist.

Bei dem in Fig. 3 in einer Seitenansicht dargestellten zweiten Ausführungsbeispiel einer erfindungsgemäßen Vorrichtung ist die im Entkopplungsabschnitt 5 vorgesehene Ofenkammer 10 höhenverstellbar, wodurch die Übergabe der Stahlhalbzeuge 1 ohne separate Ofenweiche gewährleistet wird.

Bei dem in Fig. 3 dargestellten Ausführungsbeispiel ist in der Umformpresse 12 das pressgehärtete Werkstück 13 dargestellt.

## Patentansprüche

1. Verfahren zur Wärmbehandlung beschichteter Stahlhalbzeuge, mit mindestens einem beheizbaren Durchlaufofen (2) mit mindestens einer Fördereinrichtung (3) für die Stahlhalbzeuge (1), wobei die Fördereinrichtung (3) Förderelemente (4) aufweist und die Stahlhalbzeuge (1) im Durchlaufofen (2) auf den Förderelementen (4) aufliegen,
wobei zumindest ein Entkopplungsabschnitt (5) des Durchlaufofens (2) mindestens zwei Förderelementgruppen (6, 7) aufweist, jede Förderelementgruppe (6, 7) mindestens ein Förderelement (4) aufweist und das Stahlhalbzeug (1) im Entkopplungsabschnitt (5) entweder auf den Förderelementen (4) der Förderelementgruppe (6) oder den Förderelementen (4) der zweiten Förderelementgruppe (7) aufliegt,
**dadurch gekennzeichnet, dass** AlSi-beschichtete Stahlhalbzeuge (1) auf den Förderelementen (4) der ersten Förderelementgruppe (6) aufliegen und mit einem weiteren Beschichtungssystem auf organischer oder anorganischer Basis beschichtete Stahlhalbzeuge (1), die für die Warmumformung geeignet sind, auf den Förderelementen (4) der zweiten Förderelementgruppe (7) aufliegen.

2. Verfahren nach Anspruch 1,
**dadurch gekennzeichnet, dass**
auf Zinkbasis beschichtete Stahlhalbzeuge (1) auf den Förderelementen (4) der zweiten Förderelementgruppe (7) aufliegen.

3. Verfahren nach Anspruch 1 oder 2,
**dadurch gekennzeichnet, dass**
die Förderelemente als Rollen (4) ausgeführt sind.

4. Verfahren nach Anspruch 1 oder 2,
**dadurch gekennzeichnet, dass**
die Förderelemente als mit einer Transportkette verbundene Halbzeugträger ausgeführt sind.

5. Verfahren nach einem der Ansprüche 1 bis 4,
**dadurch gekennzeichnet, dass**
die erste Förderelementgruppe (6) in einer ersten Ofenkammer (8) des Entkopplungsabschnittes (5) und die zweite Förderelementgruppe (7) in einer zweiten Ofenkammer (9) des Entkopplungsabschnittes angeordnet sind.

6. Verfahren nach einem der Ansprüche 1 bis 4,
**dadurch gekennzeichnet, dass**
in einer Ofenkammer des Entkopplungsabschnittes (5) die erste Förderelementgruppe (6) als ein erster Rollengang und die zweite Förderelementgruppe (7) als ein zweiter Rollengang ausgeführt sind.

7. Verfahren nach Anspruch 5 oder 6,
**dadurch gekennzeichnet, dass**
mindestens eine Ofenkammer (10) des Durchlaufofens höhenverstellbar und/oder seitenverstellbar ist.

8. Verfahren nach einem der Ansprüche 1 bis 7,
**dadurch gekennzeichnet, dass**
vor und/oder nach dem Entkopplungsabschnitt (5) eine Ofenweiche angeordnet ist.

9. Verfahren nach einem der Ansprüche 1 bis 7,
**dadurch gekennzeichnet, dass**
die Förderelemente der ersten und der zweiten Förderelementgruppen (6, 7) relativ zueinander höhenverstellbar sind.

10. Verfahren nach einem der Ansprüche 1 bis 9,
**dadurch gekennzeichnet, dass**
der Durchlaufofen (2) einen dem Entkopplungsabschnitt (5) in Förderrichtung nachfolgenden Homogenisierungsabschnitt (11) aufweist.

11. Verfahren nach einem der Ansprüche 1 bis 10,
**dadurch gekennzeichnet, dass**
ein Ausgangsbereich des Durchlaufofens (2) einer Umformpresse (12) zugeordnet ist.

## Claims

1. Method for the heat treatment of coated semi-finished steel products, comprising at least one heatable continuous furnace (2) with at least one conveyer device (3) for the semi-finished steel products (1), wherein the conveyer device (3) has conveyer elements (4) and the semi-finished steel products (1) rest on the conveyer elements (4) in the continuous furnace (2), wherein at least one decoupling portion (5) of the continuous furnace (2) has at least two conveyer element groups (6, 7), each conveyer element group (6, 7) has at least one conveyer element (4), and, in the decoupling portion (5), the semi-finished steel product (1) rests either on the conveyer elements (4) of the conveyer element group (6) or on the conveyer elements (4) of the second conveyer element group (7), **Characterized in that** AlSi-coated semi-finished steel products (1) rest on the conveyer elements (4) of the first conveyer element group (6) and semi-finished steel products (1) coated with a further coating system on an organic or inorganic basis and which are suitable for the heat forming rest on the conveyer elements (4) of the second conveyer element group (7).

2. Method according to Claim 1, **characterized in that** semi-finished steel products (1) with a zinc-based coating rest on the conveyer elements (4) of the second conveyer element group (7).

3. Method according to Claim 1 or 2, **characterized in that** the conveyer elements are designed as rollers (4).

4. Method according to Claim 1 or 2, **characterized in that** the conveyer elements are designed as semi-finished-product carriers connected to a transport chain.

5. Method according to one of Claims 1 to 4, **characterized in that** the first conveyer element group (6) is arranged in a first furnace chamber (8) of the decoupling portion (5) and the second conveyer element group (7) is arranged in a second furnace chamber (9) of the decoupling portion.

6. Method according to one of Claims 1 to 4, **characterized in that,** in a furnace chamber of the decoupling portion (5), the first conveyer element group (6) is designed as a first roller conveyer and the second conveyer element group (7) is designed as a second roller conveyer.

7. Method according to Claim 5 or 6, **characterized in that** at least one furnace chamber (10) of the continuous furnace is height-adjustable and/or laterally adjustable.

8. Method according to one of Claims 1 to 7, **characterized in that** a furnace switch is arranged upstream and/or downstream of the decoupling portion (5).

9. Method according to one of Claims 1 to 7, **characterized in that** the conveyer elements of the first and the second conveyer element groups (6, 7) are height-adjustable relative to one another.

10. Method according to one of Claims 1 to 9, **characterized in that** the continuous furnace (2) has a homogenizing portion (11) following the decoupling portion (5) in the conveying direction.

11. Method according to one of Claims 1 to 10, **characterized in that** an initial region of the continuous furnace (2) is assigned to a forming press (12).

## Revendications

1. Procédé de traitement thermique de produits semi-finis en acier pourvus d'un revêtement, avec au moins un four continu chauffant (2) muni d'au moins un dispositif de transport (3) pour les produits semi-finis en acier (1), dans lequel le dispositif de transport (3) présente des éléments de transport (4) et les produits semi-finis en acier (1) reposent dans le four continu (2) sur les éléments de transport (4), dans lequel au moins une section de découplage (5) du four continu (2) présente au moins deux groupes d'éléments de transport (6, 7), chaque groupe d'éléments de transport (6, 7) présente au moins un élément de transport (4) et le produit semi-fini en acier (1) repose dans la section de découplage (5) soit sur les éléments de transport (4) du groupe d'éléments de transport (6) soit sur les éléments de transport (4) du deuxième groupe d'éléments de transport (7), **caractérisé en ce que** des produits semi-finis en acier (1) revêtus de AlSi reposent sur les éléments de transport (4) du premier groupe d'éléments de transport (6) et des produits semi-finis en acier (1) revêtus avec un autre système de revêtement à base organique ou inorganique, qui conviennent pour la déformation à chaud, reposent sur les éléments de transport (4) du deuxième groupe d'éléments de transport (7).

2. Procédé selon la revendication 1, **caractérisé en ce que** des produits semi-finis en acier (1) revêtus à base de zinc reposent sur les éléments de transport (4) du deuxième groupe d'éléments de transport (7).

3. Procédé selon la revendication 1 ou 2, **caractérisé en ce que** les éléments de transport sont réalisés sous forme de rouleaux (4).

4. Procédé selon la revendication 1 ou 2, **caractérisé en ce que** les éléments de transport sont réalisés sous forme de supports de produits semi-finis reliés par une chaîne transporteuse.

5. Procédé selon l'une quelconque des revendications 1 à 4, **caractérisé en ce que** le premier groupe d'éléments de transport (6) est disposé dans une première chambre de four (8) de la section de découplage (5) et le deuxième groupe d'éléments de transport (7) est disposé dans une deuxième chambre de four (9) de la section de découplage.

6. Procédé selon l'une quelconque des revendications 1 à 4, **caractérisé en ce que** dans une chambre de four de la section de découplage (5), le premier groupe d'éléments de transport (6) est réalisé sous la forme d'un premier train de rouleaux et le deuxième groupe d'éléments de transport (7) est réalisé sous la forme d'un deuxième train de rouleaux.

7. Procédé selon la revendication 5 ou 6, **caractérisé en ce qu'**au moins une chambre de four (10) du four continu est déplaçable en hauteur et/ou déplaçable latéralement.

8. Procédé selon l'une quelconque des revendications 1 à 7, **caractérisé en ce qu'**un aiguillage de four est disposé avant et/ou après la section de découplage (5).

9. Procédé selon l'une quelconque des revendications 1 à 7, **caractérisé en ce que** les éléments de transport des premier et deuxième groupes d'éléments de transport (6, 7) sont réglables en hauteur l'un par rapport à l'autre.

10. Procédé selon l'une quelconque des revendications 1 à 9, **caractérisé en ce que** le four continu (2) présente une section d'homogénéisation (11) qui suit la section de découplage (5) dans la direction de transport.

11. Procédé selon l'une quelconque des revendications 1 à 10, **caractérisé en ce qu'**une zone de sortie du four continu (2) est associée à une presse de déformation (12).
